# EUROPÄISCHE PATENTSCHRIFT

(11) **EP 1 034 380 B1**
(45) Veröffentlichungstag und Bekanntmachung des Hinweises auf die Patenterteilung: **31.10.2001**
(21) Anmeldenummer: 98938592.7
(22) Anmeldetag: 16.06.1998
(51) Int. Cl.: F16B 39/22

(54) **DICHTENDE GEWINDEPAARUNG**
SEALING THREADED PAIRING
APPARIEMENT FILETE ASSURANT UNE ETANCHEITE

(30) Priorität: 29.11.1997 DE 29721200 U
(43) Veröffentlichungstag der Anmeldung: 13.09.2000
(73) Patentinhaber: BÜMACH ENGINEERING INTERNATIONAL B.V., 7811 HH Emmen (NL)
(72) Erfinder: BÜTER, Josef, D-49733 Haren (DE)
(74) Vertreter: Haussingen, Peter
(86) Internationale Anmeldenummer: DE9801706
(87) Internationale Veröffentlichungsnummer: WO9928637

(56) Entgegenhaltungen:
- US-A- 3 140 967
- KALTENHAUSER D: "NEUE DIMENSIONEN BEI DER SCHRAUBENSICHERUNG UNABHAENGIG VON MATERIAL UND OBERFLAECHEN-ZUSTAND HAERTET DER KLEBSTOFF AUS" ADHASION KLEBEN UND DICHTEN, Bd. 37, Nr. 4, 1. Januar 1993, Seiten 39-40, XP000354466 MÜNCHEN,DE

## Beschreibung

Die Erfindung bezeichnet eine aus zwei Schraubgewindeteilen bestehende Gewindepaarung. Diese Gewindepaarung wird durch eine zwischenliegende Dichtungsmasse dicht verschlossen. Eine derartige Gewindepaarung kommt vorzugsweise dort zum Einsatz, wo bei einer diskreten axialen Position ein stetiger Verdrehwinkel der Schraubgewindeteile gewährleistet sein muß, und zugleich eine verdrehsichere und dichte Verbindung notwendig ist.

Aus dem Stand der Technik sind verschiede Lösungen bekannt. Bei einer üblichen Gewindepaarung entsprechend der Klassifizierung F16B der IPC (Internationale Patentklassifikation) zweier miteinander verschraubter Schraubgewindeteile erfolgt die Verschraubung zumeist gegen einen axialen Anschlag eines dieser Schraubgewindeteile, wodurch sich, verbunden mit einer zulässigen axialen Spannungsbelastung als Vorspannung, eine form- und kraftschlüssige Verbindung ergibt. Diese ergibt sich einerseits durch das formschlüssige Ineinandergreifen der Flanken des Gewindes ineinander und andererseits durch die bei vorgespannten Schraubgewindeteilen bewirkte kraftschlüssige Pressung jeweils einer Flanke des Gewindes gegeneinander.

Eine dichtende Schraubverbindung ist bsw. in der Druckschrift DE-U1-29604120 offenbart. Dabei schließt sich an den hohlzylindrischen Teil einer Gewindehülse ein im wesentlichen hohlzylindrischer Aufnahmeabschnitt an, wobei der Übergang eine Stufe aufweist, die als Dichteinrichtung ausgebildet ist und welche das zugeordnete Gegenstück aufnimmt, wobei über elastisch oder plastische Deformation eine Dichtung gewährleistet wird. Bei einer derartigen Schraubverbindung ist eine Weiterdrehung eines dieser Schraubgewindeteile über den sich durch den axialen Anschlag bestimmten Drehwinkel hinaus nicht gegeben, da durch die axiale Anschlagbegrenzung eine eindeutige Zuordnung vorhanden ist und jede weitere Verdrehung eine unzulässige Lockerung oder übermäßige Verspannung bewirkten würde. Die Stellungsanomalien der Schraubgewindeteile gegeneinander bestehen zum Einen in der Unterbindung einer freien Verdrehbarkeit und zum Anderen in der durch den Anschlag fest vorgegebenen axialen Position. Derartige eindeutige Lagezuordnungen der Schraubgewindeteile zueinander bedingen in der Serienfertigung oft umfangreiche Anpassungsarbeiten, bsw. einstellbare Anschlagbegrenzungen. Dies verteuert die Fertigung unnötig.

Des weiteren ist bekannt, daß kraftschlüssige keilförmige Verbindungs- oder Dichtvorrichtungen zur Übertragung axialer Zug- oder Fluidkräfte eingesetzt werden. Die Druckschrift DE4439250C1 offenbart bsw. ein Dichtelement für Rohre, welches eine keilförmige Lippe aufweist, welche in Verbindung mit einem axialen Ringkeil eine lösbare kraftschlüssige Verbindung und Dichtung ergibt. Derartige kraftschlüssige Verbindung sind bezüglich der Lagezuordnung der zu verbindenden Teile zumeist unzureichend fixiert sowie oft nur schwer oder nicht lösbar, insbesondere fehlt die Möglichkeit, eine Justierung der Lagezuordnung vorzunehmen.

Des weiteren sind "schwimmende Lagerungen" bekannt. Bei diesen erfolgt nur eine formschlüssige Zuordnung der Schraubgewindeteile, so daß, bedingt durch die fehlende Verspannung, die Schraubgewindeteile gegeneinander ein gewisses Spiel aufweisen. Eine derartige Lagerung ist rein formschlüssig durch die Lagezuordnung der Schraubgewindeteile bestimmt: Dadurch besteht die Notwendigkeit, diese Lagezuordnung, beispielsweise gegen Verdrehung, zu sichern. Ein derartiges Spiel ist bei vielen Anwendungen jedoch nicht statthaft.

Zum Abdichten einer Gewindepaarung ist bekannt, den Gewindegang durch geeignete Dichtungsmassen zu verschließen. Derartige Dichtungsmassen werden, zumeist in flüssiger oder pastöser Form, vor der endgültigen Verschraubung in den Gewindegang eingebracht und härten anschließend zumeist aus. Dadurch ist gewährleistet, daß dieser Gewindegang selbst keine Öffnung darstellt. Zugleich wird eine Lagesicherung durch Fixierung der Gewindepaarung erzielt.

Bei einer üblichen form- und kraftschlüssigen Verschraubung ist jedoch eine Dichtung mit einer geeigneten Dichtungsmasse nicht möglich, da diese, infolge des einseitigen Anzugs der Gewindepaarung und der diesbezüglichen Beanspruchung, die tragenden Flanken nicht zusammenhängend zwischen der Gewindepaarung, die aufeinandergepeßt sind, ausfüllen kann. Kleine Risse in der Dichtungsmasse und Abrisse von der Flanke, die sich mit der Zeit und der Beanspruchung ausbreiten, sowie die damit verbundene Undichtheit der Gewindepaarung sind die Folgen. Aus diesem Grund wird ein derartiges Ausfüllen des Gewindegangs, welches nur zwischen der freien Flanke ausreichend füJlend wirkt, ausschließlich zur Lagefixierung mittels eines Klebers verwendet. Eine Dichtungswirkung ist hingegen nicht nutzbar.

Bei der "schwimmenden Lagerung" hingegen ist eine derartige Dichtung mit einer geeigneten Dichtungsmasse mit Erfolg einsetzbar, da beide Flankenseiten des Gewindeganges ausreichend mit Dichtungsmasse ausgefüllt werden können. Die Schraubgewindeteile sind jedoch nicht mit ihren Flanken direkt aneinander gegengelagert sondern in die Dichtungsmasse weich eingebettet, wodurch sich eine wesentlich geringere Bauteilsteifigkeit als bei einer üblichen Verschraubung ergibt. Diese ist für viele Anwendungen nicht hinreichend steif.

Die Aufgabe der Erfindung besteht bei Überwindung der obigen Nachteile darin, eine sowohl axial positionierbare, als auch verdrehbare Gewindepaarung zu ermöglichen, die zugleich über eine kraftschlüssige Flankenlagerung eine hinreichend steife Verschraubung als auch durch die Ausfüllung des formschlüssigen Gewindegangs mit Dichtungsmasse eine dichte Verbindung erzielt. Insbesondere soll bei druckmittelbetriebenen Arbeitszylindem das Führungsverschlußteil bzw. das Bodenverschlußteil mit dem Zylinderohr technologisch einfach befestigt werden können.

Die Aufgabe wird durch die im Schutzanspruch 1 aufgeführten Merkmale gelöst. Bevorzugte Weiterbildungen ergeben sich aus den Unteransprüchen.

Das Wesen der Erfindung liegt darin begründet, daß zumindest ein Schraubgewindeteil der Gewindepaarung bezüglich seiner axialen Gewindelänge aus einem zylindrischen und einem nichtzylindrischen, vorzugsweise kegligen, flankentragenden Grundkörper mit gleichem Steigungswert besteht, indem sich bei der Verschraubung mit dem zugeordneten Schraubgewindeteil im axialen Längenbereich des nichtzylindrischen flankentragenden Grundkörpers eine radiale Vorspannung zwischen den Flanken ausbildet. Vermittelt über die Haftreibung ist damit eine Fixierung der Verbindung über die Flanken gewährleistet. Durch die direkte Flankenpressung ist im Vergleich zur "schwebenden Lagerung" eine hohe Verbundsteifigkeit gegeben.

Bei einer axial vorspannungsfreien Verschraubung dieses Längenbereiches der Gewindepaarung tritt nur eine linienhafte Berührung der entgegengesetzten Flanken innerhalb des gesamten Gewindeganges auf, nämlich am Punkt maximaler radialer Differenz gegenüber dem Grundkörper des zugeordneten Gewindeteils. Bedingt durch eine derartige radiale Vorspannung ordnen sich die entgegengesetzten Flankenspitzen zueinander symmetrisch an, bei einer axial vorspannungsfreien Verschraubung über die gesamte Gewindelänge, ansonsten zumindest in der Umgebung der linienhaften Berührung. Die jeder axialen Position zugeordnete radiale Differenz der Grundkörper der zugeordneten Schraubgewindeteile ist ein direktes Maß für das über die Form der Flanken und deren Steigungswert vermittelten Gewindeflankenspiels. Insbesondere ist dieses Gewindeflankenspiel außerhalb der linienhaften Berührung größer Null und die Flankenspitzen sind zueinander symmetrisch angeordnet. Dies gestattet eine Bettung beider Flankenseiten in die Dichtungsmasse. Damit ist die Voraussetzung für eine erfolgreiche Dichtung erfüllt.

Die radiale Differenz und damit die radiale Vorspannung ist abhängig von der relativen Lageposition der Schraubgewindeteile zueinander und der Geometrie der einzelnen Grundkörper. Demnach bestehen bsw. bei einem vorgegebenen axialen Einstellbereich der Gewindepaarung und einem zulässigen radialen Vorspannungsintervall als Randbedingungen eine Vielzahl geeigneter nichtzylindrischer Grundkörper zur Wahl. Vorzugsweise wird auf stückweise keglige Bereiche zurückgegriffen werden. Entsprechend der Geometrie der Flanken und der Grundkörper sowie des zulässigen radialen Vorspannungsintervalls ist demnach stets eine Einstellbarkeit der relativen Lage beider Schraubgewindeteile gewährleistet. Bezüglich einer Verdrehung ist diese stetig und bei vorgegebenem Verdrehwinkel bezüglich einer axialen Position, abhängig vom Steigungswert des Gewindes, diskret gegeben. Über eine Kombination mit einer ähnlichen zweiten Gewindepaarung entgegengesetzten Drehsinns ist sowohl die Verdrehung, als auch die axiale Position, stetig einstellbar.

Die Vorteile der Erfindung liegen insbesondere in
- der technologisch einfachen Fertigung derartiger Gewindepaarungen,
- die Gewährleistung einer Dichtheit bei gleichzeitiger Einstellbarkeit,
- und eine im Vergleich zur "schwebenden Lagerung" hohe Verbundsteifigkeit.

Die Erfindung wird als Ausführungsbeispiel an Hand von
Fig. 1 als Prinzip der Gewindepaarung sowie Einzelheit X der Fig. 2
Fig. 2 als Anwendungsbeispiel in einem Arbeitszylinder für fluide Druckmedien näher erläutert.

Nach Fig. 1 wird das Prinzip einer dichtenden Gewindepaarung zur Übertragung axialer Kräfte beschrieben. Zwei einander zugeordnete Schraubgewindeteile 1 und 2 sind jeweils mit Gewinde mit gleichem Steigungswert 3 kraft-und formschlüssig miteinander verbunden. Der sich zwischen den Flanken 4 ausbildende Gewindegang 5 ist dabei mit einer Dichtungsmasse 6, bsw. ein aushärtender pastöser oder lackartiger Kunststoff, ausgefüllt. In der erfindungsgemäßen Ausführung besteht zumindest ein Schraubgewindeteil 1 der Gewindepaarung bezüglich seiner axialen Gewindelänge 7 aus einem zylindrischen flankentragenden Grundkörper 8 und einem nichtzylindrischen flankentragenden Grundkörper 9. Bei der Verschraubung mit dem zugeordneten Schraubgewindeteil 2 im axialen Längenbereich des nichtzylindrischen flankentragenden Grundkörpers 9 bildet sich am Punkt maximaler radialer Differenz gegenüber dem flankentragenden Grundkörper des zugeordneten Schraubgewindeteils 2 eine linienhafte Berührung der entgegengesetzten Flanken 4 unter radialer Vorspannung zwischen den Flanken 4 aus. Diese radiale Vorspannung gewährleistet einerseits eine relative Fixierung der Schraubgewindeteile [1, 2] über die Flanken 4 und gestattet andererseits auch eine stetige Verdrehung der Schraubgewindeteile [1, 2] über einen anschlagfreien axialen Einstellbereich 10. Zugleich sorgt diese radiale Vorspannung dafür, daß im Gewindegang 5 die auf den jeweiligen zylindrischen flankentragenden Grundkörpern 8 vorhandenen Flanken 4 mit einem Gewindeflankenspiel 11 zueinander frei stehen. Über das Gewindeflankenspiel 11 wird sichergestellt, daß beide Seiten der Flanken 4 in die Dichtungsmasse 6 vollständig eingebettet sind und somit eine zuverlässige Dichtung gewährleistet ist.

Nach Fig. 2 und der Einzelheit X nach Fig. 1 kann eine derartige Gewindepaarung vorteilhaft in einem Arbeitszylinder für fluide Druckmedien angewendet werden. Der Schraubgewindeteil 1 eines Zylinderrohres 12 des Arbeitszylinders besteht, bezüglich seiner axialen Gewindelänge 7, aus einem zylindrischen flankentragenden Grundkörper 8 und einem nichtzylindrischen flankentragenden Grundkörper 9, vorzugsweise einem kegeligen Grundkörper. Das Zylinderrohr 12 ist vorzugsweise an beiden Enden desselben mit einer derartigen Gewindepaarung versehen. Beide Gewindearten des Schraubgewindeteils 1, in der Ausführung als Zylinderrohr 12, haben gleichen Steigungswert 3 und werden mit dem zugeordneten Schraubgewindeteil 2, in der Ausführung als Führungsverschlußteil 13 und Bodenverschlußteil 14 verschraubt. Bei der Verschraubung entsteht jeweils eine radiale Vorspannung zwischen dem Zylinderrohr 12 und dem Führungsverschlußteil 13 bzw. dem Bodenverschlußteil 14. Infolge dieser radialen Vorspannung ist ein Haftdrehmoment wirksam, welches jeweils eine Lagefixierung der Schraubverbindung gewährleistet und gleichzeitig einen freien Gewindegang 5 ausbildet. In diesen Freiraum wird jeweils eine Dichtungsmasse 6 eingebracht, die auf diese Weise für eine erfolgreiche Abdichtung gegenüber dem fluiden Druckmittel sorgt. Die Kopplung des Zylinderrohres 12 mit dem Führungsverschlußteil 13 bzw. dem Bodenverschlußteil 14 ermöglicht die Einstellbarkeit auf beiden Seiten des Zylinderrohres 12, wenn dafür gesorgt wird, daß das Zylinderrohr 12 nicht gegen einen Führungsendanschlag 15 bzw. einen Bodenendanschlag 16 verschraubt wird. Bei der Verschraubung werden die Stirnflächen des Zylinderrohres 12 in einem Abstand des anschlagfreien axialen Einstellbereiches 10 zum Führungsendanschlag 15 bzw. Bodenendanschlag 16 gehalten, welcher vorzugsweise mit der Hälfte des Steigungswertes 3 dimensioniert ist.

Das Gewinde wird für Anwendungen
- als pneumatischer Arbeitszylinder im Druckbereich von 0,2 - 2 MPa
- bzw. als hydraulische Arbeitszylinder im Druckbereich von 2 - 100 MPa
   vorzugsweise in den Grenzen folgender Parameter ausgeführt:
- Kegelwinkel 1:8-1:18
- Gewindesteigung 0.5 mm - 5 mm

Zwei am Zylinderrohr 12 vorhandenen dichtenden Gewindepaarungen gleichem Drehsinns ermöglichen die stetige/diskrete Einstellung der axialen Zuordnung der Ortslage des Führungsendanschlages 15 zum Bodenendanschlag 16, wodurch die erwünschte exakte Hubeinstellung gegeben ist und zum anderen die diskrete/stetige Einstellung der Drehwinkelzuordnung des Führungsteiles 13 zum Bodenverschlußteil 14 bzw. umgekehrt. Beide Einstellungen werden, hinsichtlich der Größe des verfügbaren anschlagfreien axialen Einstellbereiches 10, begrenzt durch das zulässige radiale Vorspannungsintervall. Unter Beachtung dieser Randbedingungen ist die Einstellbarkeit der relativen Lage der verschraubten Teile gewährleistet, deren Genauigkeit von der Wahl des Steigungswertes 3 des Gewindes abhängt und deren Dichtheit, bei der Wahl einer geeigneten Dichtungsmasse 6, vom Gewindeflankenspiel 11 zwischen den Flanken 4 innerhalb der zylindrischen Flankenpaarung bestimmt ist. Die dichtende Gewindepaarung an den Enden des Zylinderrohres 12 kann als Rechtsgewinde, Linksgewinde oder, zur genaueren Einstellung der relativen Lage des Führungsteiles 13 zum Bodenverschlußteil 14, auf einer Seite mit Linksgewinde, auf der anderen Seite mit Rechtsgewinde ausgeführt sein, so daß eine stetige Zustellung für die axiale Einstellung und/oder Verdrehung möglich ist.

### Verwendete Bezugszeichen

- 1: Schraubgewindeteil
- 2: zugeordnetes Schraubgewindeteil
- 3: Steigungswert
- 4: Flanke
- 5: Gewindegang
- 6: Dichtungsmasse
- 7: axialen Gewindelänge
- 8: zylindrischer flankentragender Grundkörper
- 9: nichtzylindrischer flankentragender Grundkörper
- 10: anschlagfreier axialer Einstellbereich
- 11: Gewindeflankenspiel
- 12: Zylinderrohr
- 13: Führungsverschlußteil
- 14: Bodenverschlußteil
- 15: Führungsendanschlag
- 16: Bodenendanschlag

## Patentansprüche

1. Dichtende Gewindepaarung zur Übertragung axialer Kräfte, bei welcher
• zwei zugeordnete Schraubgewindeteile [(1), (2)]
- mit Gewinde gleichem Steigungswertes (3)
- kraft- und formschlüssig miteinander verbunden sind
• und der Gewindegang (5) mit Dichtungsmasse (6) ausgefüllt ist,
**dadurch gekennzeichnet,**
• **daß** zumindest ein Schraubgewindeteil (1) der Gewindepaarung bezüglich seiner axialen Gewindelänge (7) aus einem zylindrischen flankentragenden Grundkörper (8) und einem nichtzylindrischen flankentragenden Grundkörper (9) besteht,
• **daß** sich bei der Verschraubung mit dem zugeordneten Schraubgewindeteil (2) im axialen Längenbereich des nichtzylindrischen flankentragenden Grundkörpers (8) am Punkt maximaler radialer Differenz gegenüber dem flankentragenden Grundkörper des zugeordneten Schraubgewindeteils (2) eine linienhafte Berührung der entgegengesetzten Flanken (4) unter radialer Vorspannung zwischen den Flanken (4) ausbildet,
• **daß** diese radiale Vorspannung
- sowohl eine Fixierung der Schraubgewindeteile [(1), (2)] über die Flanken (4) gewährleistet, wodurch im Gewindegang (5) die auf den jeweiligen zylindrischen flankentragenden Grundkörpem (8) vorhandenen Flanken (4) mit einem Gewindeflankenspiel (11) zueinander frei stehen
- als auch eine stetige Verdrehung der Schraubgewindeteile [(1), (2)] über einen anschlagfreien axialen Einstellbereich (10) gestattet
• und daß durch das Gewindeflankenspiel (11) beide Flankenseiten in die Dichtungsmasse (6) eingebettet sind.

2. Dichtende Gewindepaarung nach Anspruch 1, **dadurch gekennzeichnet,**
**daß** die Geometrie des nichtzylindrischen flankentragenden Grundkörpers (9), unter Berücksichtigung der Geometrie der Flanken (4) und des Steigungswertes (3), durch die gewünschte radiale Vorspannungsverteilung im Bereich des nichtzylindrischen flankentragenden Grundkörpers (9) über der axialen Länge des anschlagfreien axialen Einstellbereiches (10) gegeben ist.

3. Dichtende Gewindepaarung nach Anspruch 1 oder 2, **dadurch gekennzeichnet,**
**daß** die Geometrie des nichtzylindrischen flankentragenden Grundkörpers (9) als stückweise kegliger Grundkörper ausgebildet ist.

4. Dichtende Gewindepaarung nach einem der Ansprüche 1 bis 3, **dadurch gekennzeichnet,**
**daß** unter Verwendung einer zweiten Gewindepaarung mit entgegengesetztem Drehsinn, sowohl bezüglich der axialen Position als auch bezüglich der Verdrehung, eine stetige Lagezuordnung beider Schraubgewindeteile [(1), (2)] gegeben ist.

5. Dichtende Gewindepaarung nach einem der Ansprüche 1 bis 4, **dadurch gekennzeichnet,**
**daß** diese dichtende Gewindepaarung bei druckmittelbetriebenen Arbeitszylindem zur Dichtung und axialen Kraftübertragung eines Führungsverschlußteils (13) und/oder eines Bodenverschlußteils (14) mit einem Zylinderrohr (12) verwendet wird.

## Claims

1. Sealing threaded pairing for the purpose of transmitting axial forces, wherein
• two associated screw thread parts [(1), (2)]
- comprising a thread with the same pitch value (3)
- are connected together in a positive and non-positive manner
• and the thread (5) is filled with sealing compound (6),
**characterised in that**
• at least one screw thread part (1) of the threaded pairing consists, in relation to its axial thread length (7), of a cylindrical flank-supporting base body (8) and a non-cylindrical flank-supporting base body (9),
• upon being screwed to the associated screw thread part (2) in the axial longitudinal region of the non-cylindrical flank-supporting base body (8) [sic] at the point of maximum radial difference with respect to the flank-supporting base body of the associated screw thread part (2), linear contact of the opposed flanks (4) is produced with radial pretensioning between the flanks (4),
• this radial pretensioning
- ensures both that the screw thread parts [(1), (2)] are fixed by way of the flanks (4), whereby in the thread (5) the flanks (4) which are provided on the respective cylindrical flank-supporting base bodies (8) are positioned freely with respect to each other with clearance (11) in the thread flank
- and that the screw thread parts [(1), (2)] can be twisted continuously by way of a stop-free axial adjusting region (10)
• and by virtue of the clearance (11) in the thread flank both flank sides are embedded in the sealing compound (6).

2. Sealing threaded pairing according to claim 1, **characterised in that** taking into consideration the geometry of the flanks (4) and the pitch value (3), the geometry of the non-cylindrical flank-supporting base body (9) is determined by virtue of the desired radial distribution of pretensioning in the region of the non-cylindrical flank-supporting base body (9) over the axial length of the stop-free axial adjusting region (10).

3. Sealing threaded pairing according to claim 1 or 2, **characterised in that** the geometry of the non-cylindrical flank-supporting base body (9) is formed as a piecewise conical base body.

4. Sealing threaded pairing according to any one of the claims 1 to 3, **characterised in that** in relation to the axial position and also in relation to torsion, the position of the two screw thread parts [(1), (2)] is always allocated using a second threaded pairing which turns in the opposite direction.

5. Sealing threaded pairing according to any one of the claims 1 to 4, **characterised in that** in the case of working cylinders which are operated by a pressure medium, this sealing threaded pairing is used for sealing purposes and for the purpose of transmitting axial forces of a guide closure part (13) and/or a base closure part (14) having a cylinder pipe (12).

## Revendications

1. Appariement étanche de filetages pour transmettre des forces axiales, dans lequel :
- deux pièces de vissage associées (1, 2) comportent des filets ayant le même pas (3) et sont reliées à force et par combinaison de formes, et
- l'entrefilet (5) est rempli d'une masse d'étanchéité (6),
**caractérisé en ce qu'**
- au moins une pièce (1) de la paire est, selon sa longueur axiale, composée d'un corps principal cylindrique (8) à flancs et d'un corps principal non cylindrique (9) à flancs.
- quand la pièce (1) est vissée dans la pièce (2) associée, il s'établit, dans la zone longitudinale du corps principal non cylindrique (9) à flancs, au point de différence radiale maximale avec le corps principal fileté de la pièce de vissage associée (2), un contact linéaire des flancs opposés (4), avec précontrainte radiale entre les flancs(4),
- cette précontrainte radiale :
- d'une part assure un blocage des pièces de vissage (1, 2) par leurs flancs (4), les flancs (4) présents sur chaque corps à flancs cylindriques (8) étant libres l'un par rapport à l'autre et séparées par un jeu (11) entre flancs de filets dans l'entrefilet (5), et
- d'autre part établit une position permanente en rotation des pièces de vissage (1, 2) au moyen d'une zone axiale de réglage (10) sans butée, et
- deux côtés des flancs sont noyés dans la masse d'étanchéité (6) grâce au jeu (11).

2. Appariement étanche de filetages selon la revendication 1,
**caractérisé en ce que**
la géométrie du corps principal non cylindrique (9) à flancs compte tenu de celle des flancs (4) et de la valeur des pas (3), est définie par la répartition souhaitée de la précontrainte radiale dans la zone du corps principal non cylindrique (9) à flancs sur la longueur axiale de la zone axiale de réglage (10) sans butée.

3. Appariement étanche de filetages selon l'une des revendications 1 ou 2,
**caractérisé en ce que**
la géométrie du corps principal non cylindrique (9) à flancs est celle d'un tronc de cône.

4. Appariement étanche de filetages selon l'une quelconque des revendications 1 à 3,
**caractérisé en ce qu'**
en utilisant un second appariement de filetages à sens de rotation opposé, on obtient, en position axiale et en position de rotation, un positionnement permanent des deux pièces de vissage (1, 2).

5. Appariement étanche de filetages selon l'une quelconque des revendications 1 à 4,
**caractérisé en ce que**
cet appariement est utilisé dans des vérins actionnés par des fluides sous pression, pour assurer l'étanchéité et la transmission des forces axiales entre un obturateur de guidage (13) et/ou un obturateur de fond (14), et un cylindre tubulaire (12) du vérin.
